# EUROPÄISCHE PATENTSCHRIFT

(11) **EP 1 210 988 B1**
(45) Veröffentlichungstag und Bekanntmachung des Hinweises auf die Patenterteilung: **07.07.2004**
(21) Anmeldenummer: 01127557.5
(22) Anmeldetag: 19.11.2001
(51) Int. Cl.: B08B 15/02

(54) **Vorrichtung zur Abgasabsaugung bei einem Fahrzeugprüfstand**
Apparatus for extracting exhaust gases in an vehicle testing station
Dispositif d'aspiration de gaz d'échappement pour un banc d'essai de véhicules

(30) Priorität: 22.11.2000 DE 10058152
(43) Veröffentlichungstag der Anmeldung: 05.06.2002
(73) Patentinhaber: Schenck Final Assembly Products GmbH, 66346 Püttlingen (DE)
(72) Erfinder: Pasker, Bernd, 66346 Püttlingen (DE)
(74) Vertreter: Wieske, Thilo

(56) Entgegenhaltungen:
- DE-U- 1 702 825
- US-A- 4 216 710

## Beschreibung

Die Erfindung betrifft eine Vorrichtung zur Abgasabsaugung bei einem Prüfstand nach dem Oberbegriff des Patentanspruchs 1.

Der Anmelderin sind Vorrichtungen zur Abgasabsaugung bei Rollenprüfständen für Kraftfahrzeuge bekannt, bei denen im hinteren Bereich des Kraftfahrzeugs eine formstarre Wand drehbeweglich gelagert ist derart, dass diese drehbewegliche Wand aus dem Bodenbereich des Prüfstandes auf das Fahrzeug zu bewegbar ist durch eine Drehbewegung um eine Achse, die in Querrichtung des Fahrzeugs verläuft. Fährt ein Fahrzeug auf den Prüfstand auf, muss die Wand unter den Bodenbereich abgesenkt werden. Nachdem das Fahrzeug auf den Rollenprüfstand aufgefahren ist, wird die Wand nach oben bewegt und in Richtung auf das Fahrzeug zu geschwenkt. Diese drehbare Wand bildet im heraus gefahrenen Zustand eine Abschlussfläche, mit der ein Volumen hinter dem Fahrzeug über der Abgasabsaugung abgrenzbar ist. Dadurch soll verhindert werden, dass die Abgase des Fahrzeugs nach oben entweichen und nicht mehr durch die Absaugung im Bodenbereich abgeleitet werden, die sich im Auslassbereich des Auspuffendrohres befindet.

Es ist Aufgabe der vorliegenden Erfindung, die Abgasabsaugung zu verbessern.

Diese Aufgabe wird erfindungsgemäß nach Anspruch 1 gelöst, wonach die verfahrbare Abschlussfläche durch zusammengesetzte Lamellen gebildet wird, die entlang wenigstens einer Führung hinter dem Fahrzeug bewegbar sind.

Die Ausbildung der Abschlussfläche durch Lamellen hat den Vorteil, dass die Abschlussfläche nicht mehr formstarr ist. Der Platzbedarf im eingefahrenen Zustand unter den Bodenbereich des Fahrzeugprüfstandes lässt sich dadurch flexibler nutzen. Das bedeutet, dass insgesamt für die Abschlussfläche unter dem Bodenbereich des Prüfstands weniger Raum benötigt wird. Indem die Lamellen entlang wenigstens einer Führung bewegbar sind, ergibt sich dennoch im ausgefahrenen Zustand eine hinreichende Formstabilität, um ein abgeschlossenes Volumen hinter dem Fahrzeug zu realisieren.

Bei der Ausgestaltung der Vorrichtung nach Anspruch 2 ist unterhalb des Bodenbereichs eine Welle vorgesehen, auf den die aus den Lamellen bestehende Abschlussfläche aufwickelbar ist.

Dadurch lässt sich die Abschlussfläche im eingefahrenen Zustand besonders platzsparend hinsichtlich des benötigten Einbauraumes unterbringen.

Gemäß Anspruch 3 soll die wenigstens eine Führung als L-Profil als Auflage für die Lamellen ausgebildet sein oder als U-Profil zur Führung der Lamellen.

Durch diese Führung der Lamellen lässt sich wiederum die Form der Abschlussfläche gut definieren.

Bei der Ausgestaltung der Vorrichtung nach Anspruch 4 werden die Seitenflächen des hinter dem Fahrzeug abgrenzbaren Volumens durch geschlossene Seitenwände gebildet, an denen die wenigstens eine Führung befestigt ist.

Durch diese Seitenwände wird das Volumen zur Abgasabsaugung besonders vorteilhaft auch seitlich eingegrenzt. Dadurch kann ein Entweichen von Abgasen durch seitliche Öffnungen verhindert werden.

Bei der Ausgestaltung der Vorrichtung nach Anspruch 5 wird der Bodenbereich des hinter dem Fahrzeug abgrenzbaren Volumens durch einen Gitterrost gebildet, unter dem sich ein Absauggebläse befindet.

Dadurch wird vorteilhaft eine große Öffnung gebildet, um das Abgas dann durch einen Kanal abzusaugen. Durch diese große Öffnung ergibt sich vorteilhaft ein geringer Strömungswiderstand. Gleichzeitig ist es durch die Verwendung der Gitterroste nicht notwendig, eine Absaugöffnung zu schließen, wenn das Fahrzeug auf den Prüfstand auffährt, um eine geschlossene befahrbare Fläche zu erhalten, und diese dann wiederum zu öffnen, wenn das Fahrzeug auf dem Prüfstand steht und Abgase abgesaugt werden sollen.

Bei der Ausgestaltung der Vorrichtung nach Anspruch 6 sind die Position des hinteren Endes des Fahrzeugs sowie die Position der verfahrbaren Abschlussfläche sensorisch erfassbar, wobei die Positionierung der verfahrbaren Abschlussfläche abhängig von der sensorischen Erfassung vornehmbar ist.

Nach dem Auffahren des Fahrzeugs auf den Prüfstand können also die Positionen ermittelt werden und im Sinne einer Regelung kann dann die Abschlussfläche entsprechend verfahren werden. Ebenso kann auch aus den beiden Positionen vorab bestimmt werden, wie weit die Abschlussfläche ausgefahren werden muss, um dann die Abschlussfläche entsprechend weit zu bewegen. Im Falle einer Regelung ist es auch denkbar, die Abschlussfläche während der Durchführung von Prüfungsarbeiten am Fahrzeug zu bewegen, so dass die Abschlussfläche dann Bewegungen folgt, die das Fahrzeug beispielsweise während Bremsversuchen auf dem Prüfstand macht. Es kann dabei zweckmäßig sein, dass die Abschlussfläche nicht unmittelbar an das hintere Ende des Fahrzeugs angrenzt sondern einen gewissen Abstand von beispielsweise einigen Zentimetern aufweist, um im Falle einer Regelung den Bewegungen des Fahrzeugs folgen zu können oder auch genug Abstand zu haben, dass das Fahrzeug bei seinen Bewegungen während der Prüfung nicht an die Abschlussfläche anstößt.

Die sensorische Erfassung kann beispielsweise mittels Lichtschranken erfolgen. Diese können so realisiert sein, dass die Vorrichtung mit Seitenabdeckungen versehen ist, wobei sich an jeder der Seitenabdeckungen eine Führung für die Lamellen der Abschlussfläche befindet. Die Sender und Empfänger der Lichtschranken können dann in die Führungen der Lamellen integriert sein. Dadurch lässt sich sowohl das hintere Ende des Fahrzeugs wie auch die Position der Anschlussfläche ermitteln.

Bei der Ausgestaltung der Vorrichtung nach Anspruch 7 ist die Positionierung der verfahrbaren Abschlussfläche abhängig von dem auf dem Prüfstand befindlichen Fahrzeugtyp vornehmbar.

Dadurch können vorteilhaft Sensoren gespart werden. Diese Vorgehensweise eignet sich insbesondere, wenn bei einer Fertigungsstraße in einem Werk zur Fahrzeugherstellung ein Prüfstand vorgesehen ist Der Prüfstand kann in diesem Fall auf ein bestimmtes Fahrzeug eingestellt werden. Wie weit die Abschlussfläche dann ausgefahren wird, kommt auf den heckseitigen Überhang des Fahrzeugs an.

Ebenso ist es auch denkbar, die Steuerung zum Ausfahren der Abschlussfläche lernend auszubilden. Der Benutzer kann dann beim Initialisieren die Abschlussfläche ausfahren, bis eine gewünschte Position - insbesondere abhängig von einem auf dem Prüfstand befindlichen Fahrzeug - erreicht ist. Wenn die Abschlussfläche dann künftig ausgefahren werden soll, erfolgt dies bis zum Erreichen der Position, die bei der Initialisierung eingestellt worden ist.

Bei der Ausgestaltung der Vorrichtung nach Anspruch 8 ist die Positionierung der verfahrbaren Abschlussfläche relativ zum hinteren Ende des Fahrzeugs zumindest bei einer Berührung des hinteren Endes des Fahrzeug durch die verfahrbare Abschlussfläche sensorisch erfassbar, wobei die Positionierung der verfahrbaren Abschlussfläche abhängig von der sensorischen Erfassung vornehmbar ist.

Dies kann so realisiert werden, dass an der Lamelle, die dem Fahrzeug am nächsten ist, am fahrzeugseitigen Ende ein druckempfindlicher Schlauch angebracht ist. Wenn diese Lamelle das hintere Ende des Fahrzeugs berührt, kann dies durch die Sensorauswertung erkannt werden. Wenn die Abschlussfläche einen gewissen Abstand zum hinteren Ende des Fahrzeugs aufweisen soll wegen dessen Bewegung bei der Durchführung von Prüfungen, kann die Abschlussfläche beispielsweise nach der Berührung wieder ein entsprechendes Stück zurück gefahren werden.

Bei der Ausgestaltung der Vorrichtung nach Anspruch 9 ist die verfahrbare Abschlussfläche bewegbar, indem die Lamellen mittels wenigstens eines elektromotorisch bewegbaren Zugseils in Richtung des Fahrzeugs ziehbar sind, wobei die verfahrbare Abschlussfläche federelastisch gelagert ist derart, dass diese vom Fahrzeug weg gezogen wird, wenn das wenigstens eine Zugseil nicht mit Kraft beaufschlagt wird.

Die federelastische Lagerung kann beispielsweise so bewerkstelligt werden, dass die Lamellen auf einer Welle aufgewickelt werden, die federelastisch im Sinne eines Aufwickelns der Lamellen gelagert ist. Durch die Bewegung mit dem Zugseil kann ein Antrieb realisiert werden, der lediglich einen geringen Einbauraum benötigt.

Bei der Ausgestaltung der Vorrichtung nach Anspruch 10 ist eine Welle mittels eines in zwei Drehrichtungen der Welle betreibbaren Elektromotors bewegbar.

Derartige Antriebe auch für aus Lamellen zusammengesetzte Flächen sind beispielsweise aus dem Bereich von Rolltoren oder Rollläden bekannt.

Ein Ausführungsbeispiel der Erfindung ist in der Zeichnung näher dargestellt. Es zeigt dabei im einzelnen:
- Fig. 1:: einen Fahrzeugprüfstand in Seitenansicht und
- Fig. 2:: einen Fahrzeugsprüfstand in Draufsicht.

Figur 1 zeigt einen Fahrzeugprüfstand 1 in Seitenansicht. Es ist das hintere Ende eines auf diesem Fahrzeugprüfstand 1 stehenden Fahrzeugs 2 zu sehen. Die Hinterräder des Fahrzeugs 2 stehen auf zwei Rollen 3 und 4 des Fahrzeugprüfstands 1.

Im Bodenbereich 10 hinter dem auf dem Fahrzeugprüfstand 1 stehenden Fahrzeug 2 sind Gitterroste angebracht. Bei einem Befahren des Fahrzeugprüfstands 1 fährt das Fahrzeug 2 über diese Gitterroste. Im Prüfbetrieb können Abgase durch diese Gitterroste abgesaugt werden, die dann durch den Absaugkanal 5 weitergeleitet werden.

Weiterhin sind Seitenbleche 6 zu sehen, die den Raum hinter dem Fahrzeug bis seitlich vom Fahrzeug 2 begrenzen. Vorteilhaft sind diese Seitenbleche also bis vor die Hinterräder des Fahrzeugs 2 gezogen. Die Seitenbleche 6 befinden sich seitlich außerhalb des Bereichs, den das Fahrzeug 2 benutzt. Diese Seitenbleche 6 weisen auf ihrer Innenseite eine Führung auf, entlang der die Lamellen der verfahrbaren Abschlussfläche 8 geführt werden können. Diese Führung kann beispielsweise ein L-Profil oder ein U-Profil sein. Im Winkelbereich, an dem die verfahrbare Abschlussfläche 8 einem Knick folgt, können zur Verminderung der Reibung Messingplättchen befestigt sein. Zur Verbesserung des Gleitens der Lamellen kann die Führung mit einem Polymer beschichtet sein. Beispielsweise können Polyamidstäbe aufgeschraubt sein.

Die Lamellen der verfahrbaren Abschlussfläche 8 sind im eingerollten Zustand auf der Welle 7 aufgewickelt. Diese Welle 7 kann mittels eine Elektromotors - ansteuerbar in beiden Drehrichtungen - auf- und abgewickelt werden. Ebenso ist es auch denkbar, die Lamellen mittels eines Stahlseils, das mit einem Elektromotor angetrieben wird, zu ziehen, wenn die verfahrbare Abdeckung 8 ausgefahren werden soll. Die Welle 7 kann dann federelastisch gelagert sein, so dass die verfahrbare Abdeckung 8 wieder einfährt, wenn das Stahlseil nicht unter Spannung steht.

Mittels einer Lichtschranke oder eines Endschalters 9, der auf Berührung ansprechen kann oder auch berührungslos arbeiten kann, kann die verfahrbare Abschlussfläche 8 an das hintere Ende des Fahrzeugs 2 heran geführt werden. Dabei kann vorteilhaft ein bestimmter Abstand eingehalten werden, damit das Fahrzeug 2 bei Bewegungen während des Prüfvorgangs nicht an die Lamellen anstößt. Es ist aber auch möglich, die verfahrbare Abschlussfläche 8 so zu regeln, dass diese den Bewegungen des Fahrzeugs 2 folgt.

Weiterhin ist es möglich, dass die verfahrbare Abschlussfläche 8 bei einer Berührung mit einer Kraft oberhalb eines Grenzwertes eingefahren wird. Wenn das Fahrzeug 2 während des Prüfvorganges die Position auf den Rollen 3 und 4 vollständig nach hinten verlässt, können dadurch vorteilhaft Beschädigungen des Fahrzeugs 2 wie auch der verfahrbaren Abschlussfläche 8 vermieden werden. Bei einem Antrieb mittels eines an der vordersten Lamelle befestigten Stahlseils, kann dessen Befestigung beispielsweise mit einer Schraube mit einer definierten Klemmkraft erfolgen, so dass das Stahlseil sich dann von der Lamelle löst, wenn eine Kraft größer als diese Klemmkraft auftritt.

Die Lamellen der verfahrbaren Abschlussfläche 8 können aus Kunststoff oder Aluminium bestehen. Es können beispielsweise Lamellen verwendet werden, die aus dem Rollladenbau bekannt sind. Weiterhin können Lamellen verwendet werden, die zur Gestaltung von Abdeckungen von Werkzeugmaschinen Verwendung finden. Diese haben den besonderen Vorteil, dass sie auch an ihren Verbindungsstellen dicht aneinandergefügt sind. Diese Lamellen aus Aluminium-Hohlprofilen werden mittels Kunststofflamellen zusammen gefügt.

Die Seitenbleche 6 können weiterhin noch klappbar ausgebildet werden, wenn diese im nicht benutzten Zustand des Prüfstands nicht nach oben stehen sollen.

Durch die Seitenbleche 6 sowie die aus den Lamellen bestehende verfahrbare Abschlussfläche 8 hinter dem Fahrzeug 2 können die Abgase vorteilhaft nicht unkontrolliert entweichen, sondern durch die Gitterroste abgesaugt werden.

Figur 2 zeigt den Prüfstand 1 nach Figur 1 in einer Draufsicht. Es sind Rollen 3 und 4 des Prüfstands zu sehen, auf denen die Hinterräder des Fahrzeug aufstehen. Weiterhin sind die Seitenbleche 6 zu sehen sowie die verfahrbare Abschlussfläche 8, die aus den Lamellen besteht. Im unteren Teil der Figur 2 ist die verfahrbare Abschlussfläche 8 nicht gezeichnet, so dass hier die Gitterroste 201 zu sehen sind.

## Patentansprüche

1. Vorrichtung zur Abgasabsaugung bei einem Fahrzeugprüfstand (1), wobei im Auslassbereich des Auspuffendrohres im Bodenbereich (10) eine Abgasabsaugung erfolgt, wobei eine aus dem Bodenbereich (10) heraus verfahrbare Abschlussfläche (8) vorgesehen ist, mit der ein Volumen hinter dem Fahrzeug (2) über der Abgasabsaugung abgrenzbar ist,
**dadurch gekennzeichnet, dass** die verfahrbare Abschlussfläche (8) durch zusammengesetzte Lamellen gebildet wird, die entlang wenigstens einer Führung hinter dem Fahrzeug (2) bewegbar sind.

2. Vorrichtung nach Anspruch 1,
**dadurch gekennzeichnet, dass** unterhalb des Bodenbereichs (10) eine Welle (7) vorgesehen ist, auf den die aus den Lamellen bestehende Abschlussfläche (8) aufwickelbar ist.

3. Vorrichtung nach Anspruch 1 oder 2,
**dadurch gekennzeichnet, dass** die wenigstens eine Führung als L-Profil als Auflage für die Lamellen ausgebildet ist oder als U-Profil zur Führung der Lamellen.

4. Vorrichtung nach einem der Ansprüche 1 bis 3,
**dadurch gekennzeichnet, dass** die Seitenflächen des hinter dem Fahrzeug abgrenzbaren Volumens durch geschlossene Seitenwände (6) gebildet werden, an denen die wenigstens eine Führung befestigt ist.

5. Vorrichtung nach einem der Ansprüche 1 bis 4,
**dadurch gekennzeichnet, dass** der Bodenbereich (10) des hinter dem Fahrzeug abgrenzbaren Volumens durch einen Gitterrost (201) gebildet wird, unter dem sich ein Absauggebläse befindet.

6. Vorrichtung nach einem der Ansprüche 1 bis 5,
**dadurch gekennzeichnet, dass** die Position des hinteren Endes des Fahrzeugs (2) sowie die Position der verfahrbaren Abschlussfläche (8) sensorisch erfassbar sind (9), wobei die Positionierung der verfahrbaren Abschlussfläche (8) abhängig von der sensorischen Erfassung vornehmbar ist.

7. Vorrichtung nach einem der Ansprüche 1 bis 5,
**dadurch gekennzeichnet, dass** die Positionierung der verfahrbaren Abschlussfläche (8) abhängig von dem auf dem Prüfstand befindlichen Fahrzeugtyp vornehmbar ist.

8. Vorrichtung nach einem der Ansprüche 1 bis 5,
**dadurch gekennzeichnet, dass** die Positionierung der verfahrbaren Abschlussfläche (8) relativ zum hinteren Ende des Fahrzeugs (2) zumindest bei einer Berührung des hinteren Endes des Fahrzeugs (2) durch die verfahrbare Abschlussfläche (8) sensorisch erfassbar ist (9), wobei die Positionierung der verfahrbaren Abschlussfläche (8) abhängig von der sensorischen Erfassung vornehmbar ist.

9. Vorrichtung nach einem der vorhergehenden Ansprüche,
**dadurch gekennzeichnet, dass** die verfahrbare Abschlussfläche (8) bewegbar ist, indem die Lamellen mittels wenigstens eines elektromotorisch bewegbaren Zugseils in Richtung des Fahrzeugs (2) ziehbar sind, wobei die verfahrbare Abschlussfläche (8) federelastisch gelagert ist (7) derart, dass diese vom Fahrzeug weg gezogen wird, wenn das wenigstens eine Zugseil nicht mit Kraft beaufschlagt wird.

10. Vorrichtung nach einem der vorhergehenden Ansprüche,
**dadurch gekennzeichnet, dass** die Welle (7) mittels eines in zwei Drehrichtungen der Welle (7) betreibbaren Elektromotors bewegbar ist.

## Claims

1. Exhaust-gas extraction device for a road-vehicle test rig (1), the exhaust gas being extracted in the tailpipe-outlet area in the floor zone (10), there being a terminal surface (8) provided which can be moved out of the floor zone (10) and with which a volume behind the vehicle (2) and above the exhaust extraction system can be limited,
**characterised in that** the movable terminal surface (8) is composed of joined lamellae that are movable along at least one guide means behind the vehicle (2).

2. The device of claim 1,
**characterised in that** a shaft (7) is provided underneath the floor zone (10), onto which the terminal surface (8) composed of lamellae can be rolled up.

3. The device of claim 1 or 2,
**characterised in that** the at least one guide means is configured in an L-shape to support the lamellae or a U-shape to guide the lamellae.

4. The device according to one of claims 1 to 3,
**characterised in that** the lateral surfaces of the limitable volume behind the vehicle are formed by closed side walls (6), to which at least one guide means is attached.

5. The device according to one of the claims 1 to 4,
**characterised in that** the floor zone (10) of the limitable volume behind the vehicle is formed by a grating (201), under which an extraction fan is located.

6. The device according to one of the claims 1 to 5,
**characterised in that** the position of the rear end of the vehicle (2) and the position of the movable terminal surface (8) are detectable by sensor means (9), the positioning of the movable terminal surface (8) being effected subject to the sensory information.

7. The device according to one of the claims 1 to 5,
**characterised in that** the positioning of the movable terminal surface (8) can be effected subject to the type of vehicle on the test rig.

8. The device according to one of the claims 1 to 5,
**characterised in that** the positioning of the movable terminal surface (8) relative to the rear end of the vehicle (2) is detectable by sensory means (9) at least when the rear end of the vehicle (2) is touched by the movable terminal surface (8), the positioning of the movable surface (8) being effected subject to the sensory information.

9. The device according to one of the preceding claims,
**characterised in that** the movable terminal surface (8) is moved by pulling the lamellae towards the vehicle (2) by means of at least one traction rope moved by an electric motor, the movable terminal surface (8) being supported in spring-elastic manner (7) such that it is pulled away from the vehicle if no force is being exerted on the at least one traction rope.

10. The device according to one of the preceding claims,
**characterised in that** the shaft (7) is rotatable by means of an electric motor that can be operated in both rotational directions of the shaft (7).

## Revendications

1. Dispositif d'aspiration des gaz d'échappement dans un banc d'essai de véhicule (1), une aspiration des gaz d'échappement étant réalisée dans la zone du sol (10) au niveau de l'échappement du pot d'échappement, une surface de fermeture (8) pouvant être déployée hors de la zone du sol (10) étant prévu avec laquelle il est possible de délimiter un volume derrière le véhicule (2) au-dessus de l'aspiration des gaz d'échappement, **caractérisé en ce que** la surface de fermeture pouvant être déployée (8) est formée de lamelles assemblées ensemble qui peuvent être déplacées le long d'au moins un guide derrière le véhicule (2).

2. Dispositif selon la revendication 1, **caractérisé en ce qu'**un arbre (7) est prévu en dessous de la zone du sol (10) sur lequel peut être enroulée la surface de fermeture (8) constituée de lamelles.

3. Dispositif selon la revendication 1 ou 2, **caractérisé en ce que** le ou les guide(s) a/ont la forme d'un profilé en L servant de support pour les lamelle ou de profilé en U pour le guidage des lamelles.

4. Dispositif selon l'une des revendications 1 à 3, **caractérisé en ce que** les surfaces latérales du volume pouvant être délimité derrière le véhicule sont formées par des parois latérales (6) fermées sur lesquelles le ou les guide(s) est/sont fixé(s).

5. Dispositif selon l'une des revendications 1 à 4, **caractérisé en ce que** la zone du sol (10) du volume pouvant être délimité derrière le véhicule est formé par un caillebotis (201) sous lequel se trouve un ventilateur d'aspiration.

6. Dispositif selon l'une des revendications 1 à 5, **caractérisé en ce que** la position de l'extrémité arrière du véhicule (2) ainsi que la position de la surface de fermeture pouvant être déployée (8) peut être déterminée à l'aide de détecteurs (9), le positionnement de la surface de fermeture (8) pouvant être déployée pouvant être effectué en fonction de la mesure réalisée par détecteurs.

7. Dispositif selon l'une des revendications 1 à 5, **caractérisé en ce que** le positionnement de la surface de fermeture (8) pouvant être déployée est réalisé en fonction du type de véhicule se trouvant sur le banc d'essai de véhicules.

8. Dispositif selon l'une des revendications 1 à 5, **caractérisé en ce que** le positionnement de la surface de fermeture (8) pouvant être déployée par rapport à l'extrémité arrière du véhicule (2) est déterminée par des détecteurs au mois lors d'un contact de l'extrémité arrière du véhicule (2) par la surface de fermeture (8) pouvant être déployée, le positionnement de la surface de fermeture (8) pouvant être déployée étant réalisé en fonction de la mesure réalisée par détecteurs.

9. Dispositif selon l'une des revendications précédentes, **caractérisé en ce que** la surface de fermeture (8) pouvant être déployée peut être déplacée du fait que les lamelles peuvent être tirées en direction du véhicule (2) au moyen d'au moins un câble de traction actionné par un moteur électrique, la surface de fermeture (8) pouvant être déployée étant soumise à l'action d'un ressort de telle sorte que celle-ci peut être tirée en l'éloignant du véhicule lorsque le ou les câble(s) de traction ne subit/subissent pas de force.

10. Dispositif selon l'une des revendications précédentes, **caractérisé en ce que** l'arbre (7) peut être mis en mouvement au moyen d'un électromoteur pouvant être utilisé dans les deux directions de rotation de l'arbre (7).
